# EUROPÄISCHE PATENTANMELDUNG

(11) **EP 0 899 514 A2**
(43) Veröffentlichungstag der Anmeldung: **03.03.1999**
(21) Anmeldenummer: 98101719.7
(22) Anmeldetag: 02.02.1998
(51) Int. Cl.: F24D 3/10

(54) **Ineinander stapelbares Druckausgleichsgefäss**

(30) Priorität: 26.08.1997 DE 19737911; 06.09.1997 DE 19739143; 06.11.1997 DE 9749018 U
(71) Anmelder: OTTO HEAT Heizungs-, Energie- und Anlagentechnik GmbH & Co., KG, 57482 Wenden-Gerlingen (DE)
(72) Erfinder: Böhme, Mathias, 48165 Münster (DE)
(74) Vertreter: Scholz, Hartmut, Dipl.-Ing. Patentanwalt

(57) **Zusammenfassung**

Druckausgleichsgefäß (10) zum Ausgleich von Druckschwankungen in Flüssigkeitskreisläufen, mit einem aus einem Oberteil (12) und einem Unterteil (16) bestehenden Behälter (21). In dem Behälter (21) ist eine Membran (13) vorgesehen, die den Behälterinnenraum in einen Gasraum (22) und einen Flüssigkeitsraum ((23) unterteilt. Das Oberteil (12) und das Unterteil (16) sind durch ein Klemmittel (14) miteinander verbunden. Durch die Trennung sind eine Vielzahl von Oberteilen (12) und eine Vielzahl von Unterteilen (16) ineinander gestapelt leicht transportier- und lagerbar.

## Beschreibung

Die Erfindung betrifft ein Druckausgleichsgefäß zum Ausgleich von Druckschwankungen in Flüssigkeitskreisläufen, mit einem aus einem Oberteil und einem Unterteil bestehenden Behälter, und einer in dem Behälter vorgesehenen Membran, die den Behälterinnenraum in einen Gasraum und einen Flüssigkeitsraum unterteilt.

Bei bekannten Druckausgleichsgefäßen, die aus einem Oberteil und Unterteil bestehen, erfolgt die Verbindung der Gefäßhälften durch eine Schweißnaht, durch einen nicht lösbaren Klemmring oder durch eine unlösbare Verkröpfung. Durch den Schweißvorgang wird in der Regel die innere Beschichtung beschädigt, was zu einer leichteren Korrosion des Behälters führen kann. Des Weiteren ist das Einbringen der Membran durch den Systemanschluß aufwendig. Eine Demontage und ein Recycling der Vorrichtung ist ebenfalls nur mit sehr großem Aufwand möglich.

Aufgabe der vorliegenden Erfindung ist es, ein einfach herzustellendes und wiederverwertbares Druckausgleichsgefäß zu schaffen, das bis zu seinem Einsatz kostengünstig transportiert und gelagert werden kann.

Gelöst wird die Aufgabe dadurch, daß die Oberteile und Unterteile voneinander getrennt und ineinander gestapelt transportier- und lagerbar sind und erst zum Einsatz vor Ort durch Klemmittel lösbar miteinander verbindbar sind.

Dabei ist es vorgesehen, daß das Klemmittel ein mit einem Spannhebel in Geschlossenstellung bringbarer Spannring ist, der Spannring U-förmige Schenkel aufweist, die mit axial nach innen gerichteten, aufeinander zulaufenden Schrägen versehen sind, das Oberteil und das Unterteil an ihren einander zugewandten axial inneren Rändern radial nach außen gerichtete Bördelungen aufweisen und die axial nach innen gerichteten, aufeinander zulaufenden Schrägen des Spannringes mit axial nach außen gerichteten, voneinander wegweisenden Schrägen der Bördelungen in Wirkverbindung bringbar sind.

Der Spannring weist weiter einen Sicherheitsverschluß auf, der nur ein werkseitiges Öffnen ermöglicht. Nach dem Öffnen können das Oberteil und Unterteil voneinander getrennt werden. Die Membran ist zwischen Oberteil und Unterteil befestigt, vorzugsweise klemmgehalten. Dazu weist die Membran an ihrem radial äußeren Rand einen Membranwulst auf, der bei Klemmanordnung zwischen Oberteil und Unterteil ein nach Innenrutschen verhindert. Durch die Klemmverbindung wird ein Schweißen und eine damit mögliche hitzebedingte Zerstörung oder Beschädigung einer gegebenenfalls vorhandenen korrosionshemmenden Beschichtung vermieden.

Weitere vorteilhafte Maßnahmen sind in den Unteransprüchen beschrieben. Die Erfindung ist in der beiliegenden Zeichnung dargestellt und wird nachfolgend näher beschrieben; es zeigt:
- **Figur 1**: den Querschnitt eines Druckausgleichsgefäß in Explosionsdarstellung, mit einem Behälter, der aus einem Oberteil und Unterteil besteht, mit einer zwischen dem Oberteil und dem Unterteil klemmgehaltenen Membran, mit einem Spannring, der einen Sicherheitsverschluß aufweist, mit einem Ventil und mit einem Systemanschluß;
- **Figur 2**: die Detaildarstellung des Ventils in SNAP-IN-Ausführung, gemäß Einzelheit A" in Figur 1;
- **Figur 3**: die Detaildarstellung des Sicherheitsverschlusses, der den Spannring zusammenzieht, in Schließ- und Geschlossenstellung, gemäß Einzelheit C" in Figur 1;
- **Figur 4**: die Detaildarstellung eines Oberteils und eines Unterteils, die durch einen Spannring erfindungsgemäß verbunden sind, mit zwischen den Spannringen klemmgehaltener Membran, mit einem Membranwulst, gemäß Einzelheit B" in Figur 1;
- **Figur 5**: die Detaildarstellung der Stoßverbindung zwischen dem Oberteil und dem Unterteil, mit hinterkröpftem Spannring, gemäß Einzelheit B" in Figur 1;
- **Figur 6**: die Detaildarstellung zum Transport ineinander gestapelter Unterteile und Oberteile eines Druckausgleichsgefäßes nach der Figur 1.

Das in der Figur 1 dargestellte Druckausgleichsgefäß 10 besteht im wesentlichen aus einem Behälter 21, der aus einem Oberteil 12 und einem Unterteil 16 zusammengesetzt ist. Zwischen dem Oberteil 12 und dem Unterteil 16 ist eine Membran 13, vorzugsweise eine Gummimembran, angeordnet. Die Membran 13 unterteilt den Behälter 21 in einen Gasraum 22 und einen Flüssigkeitsraum 23. Der Flüssigkeitsraum 23 enthält üblicherweise Wasser und der Gasraum 22 ein Inertgas oder Luft.

Das Gas kann über ein Ventil 11 in dem Gasraum 22 eingefüllt werden, wie es die Figur 2 zeigt. Als Ventil 11 ist erfindungsgemäß ein sog. SNAP-IN-Ventil vorgesehen, wie es zum Befüllen von Kraftfahrzeug-Luftreifen üblich ist.

Das Gas steht unter einem vorbestimmten Druck, der über die Membran 13 auf das in dem Wasserraum 23 vorhandene Wasser wirkt. Der Wasserraum 23 ist über einen Systemanschluß 17 mit einem Heizungssystem 32 verbindbar.

Der Gasraum 22 ist in dem Oberteil 12 des Behälters 21 vorgesehen, während der Flüssigkeitsraum 23 in dem Unterteil 16 untergebracht ist. Folglich wird die Größe der einzelnen Räume 22 und 23 durch die Größe des Oberteils 12 und des Unterteils 16 bestimmt. Durch eine Veränderung der Größe des Oberteils 12 bzw. des Unterteils 16 wird eine einsatzbestimmte Größenbestimmung des Gasraums 22 und des Flüssigkeitsraums 23 ermöglicht.

Wie die Figur 4 zeigt, weisen das Oberteil 12 und das Unterteil 16 an ihren einander zugewandten axial inneren Rändern 25 und 26 radial nach außen gerichtete Bördelungen 19 und 20 auf. Durch die Bördelungen 19 und 20 können das Oberteil 12 und das Unterteil 16 mittels eines Klemmittels 14 zusammen gehalten werden, wie es in der Figur 3 dargestellt ist.

Als Klemmittel ist ein Spannring 14 vorgesehen, der mit einem Sicherheitsverschluß 15 versehen ist. Wie die Figur 3 zeigt, weist der Sicherheitsverschluß 15 einen Hebel 30 auf, mit dem die einander zugewandten freien Enden 31 und 31a des an einer Stellen getrennten Spannringes 14 gegeneinander in eine Geschlossenstellung bewegt werden können. Der Umfang des Spannrings 14 kann durch den an sich bekannten Sicherheitsverschluß 15 verkleinert und dadurch geschlossen werden.

Der Sicherheitsverschluß 15 ist dazu mit einem Hebel 30 versehen, mit dem der offene Spannring 14 verkürzt werden kann. Zum Verkürzen werden die beiden Enden 31 und 31a des Spannrings 14 zunächst gegeneinander und dann übereinander gezogen. Nach dem Schließen des Spannringes 14 liegen dessen beiden Enden 31 und 31a dicht übereinander. Sie werden von dem Hebel 30 in dieser Lage gehalten. Der Hebel 30 ist im Bereich des freien Endes 31a über eine Anlenkung 34 mit dem Spannring 14 gelenkig verbunden und mit einem Schnappriegel 33 versehen.

Der Schnappriegel 33 ist in einer Anlenkung 35 radial außen zu der Anlenkung 34 gelenkig mit dem Hebel 30 verbunden. In Geschlossenstellung des Sicherheitsverschlusses 15 liegt die Anlenkung 35 des Schnappriegels 33 radial innen zu der Anlenkung 34 des Hebels 30. Der Sicherheitsverschluß 15 wird so durch die Federspannung des Spannringes 14 in seiner Geschlossenstellung gehalten.

Zur Sicherung der Geschlossenstellung kann der Hebel 30 mit - nicht dargestellten - Sicherungsmitteln, beispielsweise einem Splint oder einem Sicherungsdraht, mit dem Spannring 14 verbunden und so in seiner Lage gehalten werden. Diese Sicherung kann gleichzeitig plombiert werden, um eventuelle Manipulationen weitgehend zu vermeiden und gegebenenfalls nachweisen zu können.

Die Montage der Druckausgleichsgefäße 10 wird dadurch wesentlich vereinfacht und kann auch von wenig geschultem Personal bewerkstelligt werden.

Wie die Figur 5 zeigt, weist der Spannring 14 Schenkel 27 und 27a mit einem U-förmigen Querschnitt auf. Mit den U-förmigen Schenkeln 27 und 27a werden die beiden Bördelungen 19 und 20 des Oberteils 12 und des Unterteils 16 umgriffen. Der Neigungswinkel 24 der U-Schenkel 27 und 27a ist als Außenwinkels α etwas größer als 270°. Das Druckausgleichsgefäß 10 wird mit dem Spannring 14 erfindungsgemäß geschlossen gehalten.

Die Membran 13 ist radial außen mit einem Membranwulst 18 versehen, der sich außerhalb des Behälters 21 befindet. Mit dem Membranwulst 18 wird die Membran 13 von den Rändern 25 und 26 zwischen dem Oberteil 12 und dem Unterteil 16 klemmgehalten.

Die Schenkel 27 und 27a des Spannringes 14 sind mit V-förmig axial nach innen gerichteten, aufeinander zulaufenden Schrägen 29 und 29a versehen. Die axial nach innen gerichteten Schrägen 29 und 29a korrespondieren mit den axial nach außen gerichteten, voneinander wegweisenden Schrägen 28 und 28a der Bördelungen 19 und 20. Werden die Schrägen 29 und 29a des Spannringes 14 mit den Schrägen 28 und 28a der Bördelungen 19 und 20 in Wirkverbindung gebracht, so können sie aneinander radial nach innen gleiten.

Die Ränder 25 und 26 des Oberteils 12 und des Unterteils 16 werden dabei unter einem vorbestimmten Vordruck gegeneinander gehalten. Die Schenkel 27 und 27a laufen V-förmig zusammen. Beim Verkürzen des Spannrings 14, wie dies in der Figur 3 dargestellt ist, werden die Bördelungen 19 und 20 und somit das Oberteil 12 und das Unterteil 16 druckdicht aufeinander gedrückt.

Durch diese Anordnung des Membranwulstes 18 zwischen den Rändern 25 und 26 dichtet die Membran 13 den Behälter 21 ab. Das Oberteil 12 und das Unterteil 16 bilden dadurch einen gas- und wasserdichten Raum.

Um das nach Innenrutschen der Randbereiche der Membran 13 in den Behälter 12 zu verhindern, ist die Membran 13 mit dem Membranwulst 18 versehen. Der Membranwulst 18 verläuft vorzugsweise radial außen rundum am Rand der Membran 13. Der Membranwulst 18 wird klemmend durch die radial nach außen weisenden Bördelungen 19 und 20 gehalten. Der Membranwulst 18 liegt somit außerhalb des Behälterinneren.

Durch den Vordruck des Spannrings 14 wird der Membranwulst 18 fest und dicht zwischen den Rändern 25 und 26 eingeklemmt. Ebenso werden das Oberteil 12 und das Unterteil 16 fest gegeneinander gehalten. Durch diese Halterung wird bei der Montage ein so hoher Preßdruck aufgebracht, daß der Behälter 21 im Betriebszustand nicht geöffnet werden kann.

Wie oben ausgeführt, ist zum Befüllen des Gasraumes 22 im Bereich des Oberteils 12 ein Ventil 11 vorgesehen, wie es in der Figur 2 im Detail dargestellt ist. Dieses Ventil 11 ist vorzugsweise ein bekanntes SNAP-IN-Ventil in Vollgummiausführung. Der Gasraum 22 wird durch dieses Ventil 11 mit einem inerten Gas, vorzugsweise mit Stickstoff, befüllt. Das Gas kann dabei unter einem vorbestimmten Druck stehen.

Zum Ausgleich des Drucks in einem nicht weiter dargestellten Heizungssystem 32, wird dieses durch einen Systemanschluß 17 mit dem Flüssigkeitsraum 23 des Behälters 21 verbunden. Der Systemanschluß 17 ist im Unterteil 16 ausgebildet und weist - nicht dargestellte - Mittel zur Befestigung von Rohrleitungen auf.

Zur Vermeidung von Korrosionen sind das Oberteil 12 und Unterteil 16 von innen und außen beschichtet. Der Behälter 21 ist für eine Verwendung in kleineren Systemen bestimmt und weist ein Fassungsvermögen von vorzugsweise bis zu 70 Litern Wasser auf.

Wie die Figur 6 zeigt, können eine Vielzahl von Oberteilen 12 und Unterteilen 16 zum Transport und/oder zur Lagerung ineinander gestapelt werden. Das zum Transport erforderliche Transportvolumen kann dadurch erheblich verringert werden. Zugleich werden am Ort des Zusammenbaus Arbeitskapazitäten benötigt, die - insbesondere bei für Entwicklungsländer bestimmter Produktion - zur Senkung der Gesamtkosten führen. Das zum Zusammenbau der Druckgefäße 10 benötigte Personal braucht keine Schweißerausbildung mehr, wodurch die Personalkosten erheblich gesenkt werden können.

### Bezugszeichen

- 10: Druckausgleichsgefäß
- 11: Ventil
- 12: Oberteil
- 13: Membran
- 14: Spannring
- 15: Sicherheitsverschluß
- 16: Unterteil
- 17: Systemanschluß
- 18: Membranwulst
- 19, 20: Bördelung
- 21: Behälter
- 22: Gasraum
- 23: Flüssigkeitsraum
- 24: Neigungswinkel
- 25, 26: Rand
- 27, 27a: U-Schenkel
- 28, 28a: Bördelungsschräge
- 29, 29a: Spannringschräge
- 30: Hebel
- 31, 31a: freies Ende
- 32: Heizungssystem
- 33: Schnappriegel
- 34, 35: Anlenkung

## Patentansprüche

1. Druckausgleichsgefäß zum Ausgleich von Druckschwankungen in Flüssigkeitskreisläufen, mit einem aus einem Oberteil und einem Unterteil bestehenden Behälter, und einer in dem Behälter vorgesehenen Membran, die den Behälterinnenraum in einen Gasraum und einen Flüssigkeitsraum unterteilt, dadurch gekennzeichnet, daß die Oberteile (12) und Unterteile (16) voneinander getrennt und ineinander gestapelt transportier- und lagerbar sind und erst zum Einsatz vor Ort durch Klemmittel (14) lösbar miteinander verbindbar sind.

2. Druckausgleichsgefäß nach Anspruch 1, dadurch gekennzeichnet, daß das Klemmittel ein mit einem Spannhebel (30) in Geschlossenstellung bringbarer Spannring (14) ist, der Spannring (14) U-förmige Schenkel (27, 27a) aufweist, die mit axial nach innen gerichteten, aufeinander zulaufenden Schrägen (29, 29a) versehen sind, das Oberteil (12) und das Unterteil (16) an ihren einander zugewandten axial inneren Rändern (25, 26) radial nach außen gerichtete Bördelungen (19, 20) aufweisen und die axial nach innen gerichteten, aufeinander zulaufenden Schrägen (29, 29a) des Spannringes (14) mit axial nach außen gerichteten, voneinander wegweisenden Schrägen (28, 28a) der Bördelungen (19, 20) in Wirkverbindung bringbar sind.

3. Druckausgleichsgefäß nach den Ansprüchen 1 und 2, dadurch gekennzeichnet, daß der Spannring (14) einen Sicherheitsverschluß (15) aufweist und das Oberteil (12) und das Unterteil (16) beim Spannen des Spannrings (14) gegeneinander bewegbar sind.

4. Druckausgleichsgefäß nach den Ansprüchen 1 bis 3, dadurch gekennzeichnet, daß die Membran (13) mit einem Membranwulst (18) versehen ist, der Membranwulst (18) am radial äußeren Rand der Membran (13) rundumläuft und die Membran (13) mit dem Membranwulst (18) zwischen dem Oberteil (12) und Unterteil (16) klemmgehalten ist.

5. Druckausgleichsgefäß nach den Ansprüchen 1 bis 4, dadurch gekennzeichnet, daß das Unterteil (16) einen den Eintritt von Flüssigkeit in den Flüssigkeitsraum (23) ermöglichenden Systemanschluß (17) aufweist.

6. Druckausgleichsgefäß nach den Ansprüchen 1 bis 5, dadurch gekennzeichnet, daß das Oberteil (12) ein das Befüllen des Gasraums (22) mit einem Druckgas ermöglichendes Ventil (11) aufweist, wobei das Ventil (11) ein SNAP-IN-Ventil ist.

7. Druckausgleichsgefäß nach den Ansprüchen 1 bis 6, dadurch gekennzeichnet, daß der Behälter (21) ein Kleinbehälter mit einem Fassungsvermögen von bis zu 70 Litern Wasser ist.

8. Druckausgleichsgefäß nach den Ansprüchen 1 bis 17 dadurch gekennzeichnet, daß das Oberteil (12) und das Unterteil (16) innen und außen korrosionsschützend beschichtet sind.

9. Druckausgleichsgefäß nach den Ansprüchen 1 bis 8, dadurch gekennzeichnet, daß eine Vielzahl von Oberteilen (12) und eine Vielzahl von Unterteilen (16) getrennt voneinander ineinander gestapelt transportier- und lagerbar sind.
